# FASCICULE DE BREVET EUROPEEN

(11) **EP 0 132 721 B1**
(45) Date de publication et mention de la délivrance du brevet: **15.07.1987**
(21) Numéro de dépôt: 84108245.6
(22) Date de dépôt: 13.07.1984
(51) Int. Cl.: B61B 12/12

(54) **Dispositif de fixation d'une télécabine ou d'un télésiège sur un câble muni d'une surface de roulement pour galets**
Befestigungsvorrichtung für Sessellift oder Kabine an einem Kabel mit Rollenlauffläche
Device for connecting a ski lift seat or cabin to a rope having a rolling surface for sheaves

(30) Priorité: 21.07.1983 FR 8312098
(43) Date de publication de la demande: 13.02.1985
(73) Titulaire: INSTITUT NATIONAL POLYTECHNIQUE DE GRENOBLE, F-38031 Grenoble (FR)
(72) Inventeur: Cantin, Michel, F-38170 Seyssinet Pariset (FR); Jaussaud, Pierre, F-38330 Biviers (FR); Oivella, Roger, F-38120 Saint Egreve (FR)
(74) Mandataire: Casalonga, Alain

## Description

La présente invention concerne un dispositif de fixation d'un télésiège ou d'une télécabine ou de tout autre engin du même genre sur un câble, du type comprenant une partie de fixation sur le câble s'étendant le long du câble et présentant une surface de roulement sur laquelle des galets sont amenés à rouler.

Des dispositifs de fixation de ce type sont actuellement déjà connus. Par le brevet FR-A-2276970, on connaît un dispositif de fixation qui comprend une attache fixée à un câble et sur laquelle sont ménagées des surfaces de roulement pour des galets qui s'étendent dans le sens du câble et qui présente à leurs extrémités des surfaces planes inclinées en direction de ce dernier. On connaît en outre par le brevet US-A-3420189 un dispositif de fixation dont la partie de fixation sur le câble comprend, à ses extrémités, des prolongements et sur laquelle est ménagée une surface de roulement pour des galets, s'étendant dans le sens du câble, ces prolongements étant, dans le sens du câble, arrondis et inclinés en direction de ce dernier. Dans ces dispositifs de fixation connus, à chaque fois qu'un galetfranchit l'attache ou la partie de fixation sur le câble, il se produit un choc sur le dispositif de fixation au moment où le galet monte sur la surface de roulement et un choc sur le câble au moment où le galet quitte cette surface de roulement.

La présente invention a pour but de remédier à ces inconvénients et propose un dispositif de fixation dont la structure permet d'éviter tout choc des galets aussi bien dans sa partie de fixation au câble que sur ce dernier.

Le dispositif de fixation par l'intermédiaire d'une suspente d'une télécabine ou d'un télésiège sur un câble se déplaçant sur des galets, selon la présente invention, comprend une partie de fixation qui pince le câble. Cette partie de fixation comprend à ses extrémités des prolongements et présente une surface de roulement s'étendant dans le sens du câble et sur laquelle les galets sont amenés à rouler pour la franchir, cette surface de roulement étant sur lesdits prolongements inclinés en direction du câble.

Conformément à la présente invention, chacun desdits prolongements comprend en outre au moins une branche qui s'étend latéralement et le long du câble et qui ménage une surface de roulement ou rampe qui prolonge la surface de roulement de ladite partie de fixation de telle sorte que les galets viennent ou quittent par contact tangentiel la surface de roulement ou rampe des branches desdits prolongements, à leurs extrémités ou au voisinage.

Dans une variante de réalisation conforme à la présente invention, chacun desdits prolongements comprend deux branches qui s'étendent de part et d'autre du câble, latéralement et le long de ce dernier, ces deux branches ménageant ladite surface de roulement ou rampe prolongeant la surface de roulement de ladite partie de fixation.

Conformément à la présente invention, la surface adjacente au câble desdits prolongements et de leurs branches est de préférence prévue concave en vue d'épouser sensiblement la forme du câble.

Conformément à la présente invention, la forme de la surface de roulement desdits branches correspond, perpendiculairement au câble, à la forme de la surface de roulement de ladite partie de fixation.

Dans la pratique, le dispositif de fixation d'une télécabine ou d'un télésiège est en général constitué par une pince. En conséquence, les prolongements à la présente invention peuvent être prévus sur les branches de cette pince.

La présente invention sera mieux comprise à l'étude d'un dispositif de fixation d'un télésiège ou d'une télécabine décrit à titre d'exemple non limitatif et illustré par le dessin sur lequel:
- la figure 1 représente une vue de dessus partiellement en coupe d'un dispositif de fixation conforme à la présente invention;
- la figure 2 représente une vue latérale partiellement en coupe du dispositif de fixation représenté sur la figure 1.

Le dispositif de fixation représenté sur les figures 1 et 2 et repéré d'une manière générale par la référence 1 est destiné à la fixation d'un télésiège ou d'une télécabine non visible sur les figures sur un câble 2.

Ce dispositif de fixation 1 est du type à pince. Cette pince est repérée d'une manière générale par la référence 3 et comprend une première partie 4 qui présente deux branches d'extrémité 5 et 6 espacées et une deuxième partie 7 qui comprend une branche d'extrémité 8 qui s'étend entre les branches 5 et 6 de la première partie 4. Les branches 5, 6 et 8 présentent une gorge de section en forme de U ouvert vers le bas dans laquelle s'étend le câble 2 de telle sorte que ces branches soient en appui sur le câble 2.

La partie 7 de la pince 3 est solidaire d'un axe 9 qui s'étend perpendiculairement au câble 2 et horizontalement sur laquelle est montée la partie 4, et qui porte l'extrémité supérieure du bras de suspension 10 de la cabine ou du télésiège. A l'extrémité de l'axe 9 est monté un écrou 11 qui permet de déplacer les parties 4: et 7 de la pince 3 l'une par rapport à l'autre perpendiculairement au câble 2 de manière à pincer le câble dans les gorges des branches 5, 6 et 8 en vue de fixer le dispositif 1 sur le câble 2.

Comme on le voit sur les figures, la surface supérieure des branches 5, 6 et 8 peut constituer une surface de roulement 12 parallèle au câble 2 sur laquelle des galets, à l'exemple du galet 13 qui est en appui sur le câble 2, sont amenés à rouler. Cette surface de roulement 12 est, en section perpendiculairement au câble 2, arrondie pour épouser sensiblement la forme de la gorge 13a de section circulaire du galet 13.

Les branches 5 et 6 de la pince 3 présentent respectivement un prolongement 14 et un prolongement 15.

Ces prolongements 14 et 15 s'étendent en sens opposés le long du câble 2 et présentent respectivement deux branches 16 et 17 et deux branches 18 et 19 qui s'étendent latéralement au câble et de part et d'autre ainsi qu'une partie centrale 20 et une partie centrale 21 qui relient respectivement les branches 16 et 17 et les branches 18 et 19 et qui s'étendent au-dessus du câble.

Les prolongements 14 et 15 ménagent respectivement une surface de roulement ou rampe 22 et une surface de roulement ou rampe 23 qui prolongent la surface de roulement 12 de la pince 3 et qui sont inclinées par rapport à la direction du câble 2 sur une partie de leur longueur adjacente aux branches 5 et 6 de telle sorte que leurs parties centrales 20 et 21 s'arrêtent juste au-dessus du câble 2 et que leurs branches 16, 17 et 18, 19 se prolongent plus loin latéralement au câble 2. En outre, la forme, en section perpendiculairement au câble 2, des surfaces de roulement 22 et 23 ménagées par les prolongements 14 et 15 est arrondie, de manière à prolonger la surface de roulement 12 et à épouser sensiblement la gorge 13a du galet 13.

Le galet 13 franchit la pince 3 de la manière suivante.

Le galet 13, en atteignant la surface de roulement 22 entre tout d'abord tangentiellement en contact avec les branches latérales 16 et 17 du prolongement 14 au voisinage de leur extrémité et roule sur ces branches en s'éloignant du câble 2. Puis il roule sur la partie du prolongement 14 voisine de la branche 5 de la pince 3 qui recouvre tout le câble 2 pour rouler ensuite sur la surface de roulement 12 de la pince 3 ménagée successivement par la face supérieure de ses branches 5,8 et 6. De l'autre côté de la pince 3, le galet 13 roule sur la surface de roulement 23 du prolongement 15 et quitte ce prolongement 15 par contact tangentiel sur ses branches 18 et 19 au voisinage de leur extrémité pour prolonger sa course sur le câble 2.

Il ressort de ce qui précède que le galet 13 peut franchir les branches 5, 6 et 8 de la pince 3 sans occasionner de chocs sur la pince 3 ou sur le câble 2 grâce aux prolongements 14 et 15.

La présente invention ne se limite pas à l'exemple ci-dessus décrit. En effet, les prolongement 14 et 15 pourraîent être prévus sur une pince verrouillée par un ressort et déverrouillée automatiquement à l'aide d'un levier.

En outre, dans certaines applications, les branches 16 et 18 des prolongements 14 et 15 pourraient être supprimées notamment pour autoriser la flexion du câble 2 dans le sens qui l'éloigne des branches 17 et 19. Dans ce cas, les surfaces de roulement ou rampes des prolongements 14 et 15 seraient formées uniquement par les branches 17 et 19 et les parties centrales 20 et 21.

Par ailleurs, les prolongements 14 et 15 qui ont été prévus dans l'exemple d'une seule pièce avec les branches 5 et 6 de la pince 2 pourraient être fabriqués séparément et assemblés sur les branches 5 et 6 par l'intermédiaire d'axes d'articulation s'étendant perpendiculairement au câble 2 pour être mobiles verticalement.

Bien d'autres variantes de réalisation sont possibles sans sortir du cadre de la présente invention défini par les revendications annexées.

## Revendications

1. Dispositif de fixation (1) par l'intermédiaire d'une suspente (10) d'un télésiège ou d'une télécabine sur un câble (2) se déplaçant sur des galets (13) comprenant une partie (5, 6, 8) de fixation qui pince le câble (2), cette partie (5, 6, 8) comprenant à ses extrémités des prolongements (14, 15) et présentant une surface de roulement (12) s'étendant dans le sens du câble (2) et sur laquelle les galets (13) sont amenés à rouler pour la franchir, cette surface de roulement (12) étant sur lesdits prolongements inclinée en direction du câble (13), caractérisé par le fait que chacun desdits prolongements (14,15) comprend en outre au moins une branche (17,19) qui s'étend latéralement et le long du câble (13) et qui ménage une surface de roulement ou rampe qui prolonge la surface de roulement de ladite partie de fixation de telle sorte que les galets (13) viennent ou quittent par contact tangentiel la surface de roulement ou rampe des branches (17,19) desdits prolongements (14,15) à leur extrémité ou au voisinage.

2. Dispositif de fixation selon la revendication 1, caractérisé par le fait que chacun desdits prolongements (14, 15) comprend deux branches (16, 17; 18, 19) qui s'étendent de part et d'autre du câble (2), latéralement et le long de ce dernier, ces deux branches ménageant ladite surface de roulement ou rampe prolongeant la surface de roulement de ladite partie de fixation.

3. Dispositif de fixation selon l'une quelconque des revendications précédentes, caractérisé par le fait que la surface adjacente au câble (2) desdits prolongements et de leurs branches est concave en vue d'épouser sensiblement la forme du câble.

4. Dispositif de fixation selon l'une quelconque des revendications précédentes, caractérisé par le fait que la forme de la surface de roulement desdites branches (17, 19) correspond perpendiculairement au câble (2), à la forme de la surface de roulement (12) de ladite partie de fixation (5,6,8).

5. Dispositif de fixation selon l'une quelconque des revendications précédentes, caractérisé par le fait que ladite partie de fixation est constituée par les branches d'une pince (3) dont les branches d'extrémité (5, 6), dans le sens du câble, sont pourvues desdits prolongements (14,15).

## Patentansprüche

1. Befestigungsvorrichtung (1) mittels eines Hängers (10) für einen Sessellift oder eine Kabinenbahn an einem auf Rollen (13) laufenden Seil (2) mit einem das Seil (2) einklemmenden Befestigungsteil (5, 6, 8), wobei dieser Teil (5, 6, 8) an seinen Enden Verlängerungen (14, 15) umfasst und eine sich in Richtung des Seils (2) erstreckende Rollfläche (12) aufweist, auf welcher Rollen (13) so laufen, dass sie diese kreuzen, wobei diese Lauffläche (12) auf den Verlängerungen in Richtung des Seils (13) geneigt sind, dadurch gekennzeichnet, dass jede der Verlängerungen (14, 15) ausserdem mindestens einen Schenkel (17, 19), welcher sich seitlich und längs des Seils (13) erstreckt und eine Rollfläche oder Rampe freilässt, die die Rollfläche des Befestigungsteils so verlängert, dass die Rollen (13) durch Tangentialkontakt die Rollfäche oder Rampe der Schenkel (17, 19) der Verlängerungen (14,15) an ihrem Ende oder in der Nähe berühren oder verlassen, aufweist.

2. Befestigungsvorrichtung nach Anspruch 1, dadurch gekennzeichnet, dass-jede Verlängerung (14, 15) zwei Schenkel (16, 17; 18, 19) umfasst, welche sich beidseitig des Seils (2) seitlich und längs desselben erstrecken, wobei diese beiden Schenkel die Rollfläche oder Rampe, welche die Rollfläche des Befestigungsteils bildet, freilassen.

3. Befestigungsvorrichtung nach einem der vorhergehenden Ansprüche, dadurch gekennzeichnet, dass die an das Seil (2) angrenzende Seite der Verlängerungen und ihrer Schenkel konkav ist, um sich im wesentlichen an die Form des Seils anzupassen.

4. Befestigungsvorrichtung nach einem der vorhergehenden Ansprüche, dadurch gekennzeichnet, dass die Form der Rollfläche der Schenkel (17, 19) senkrecht zum Seil (2) der Form der Rollfläche (12) des Befestigungsteils (5, 6, 8) entspricht.

5. Befestigungsvorrichtung nach einem der vorhergehenden Ansprüche, dadurch gekennzeichnet, dass die Befestigungsfläche durch das Griffpaar einer Zange (3) gebildet wird, deren Endabschnitte (5, 6) in Richtung-des Seils mit den Verlängerungen (14, 15) versehen sind.

## Claims

1. Device (1) for the fastening, by means of a suspension piece (10), of a chair lift or cable car to a cable (2) moving over pulleys (13), comprising a fastening part (5, 6, 8) which grips the cable (2), this part (5, 6, 8) possessing extensions (14, 15) at its ends and having a rolling surface (12) which extends in the direction of the cable (2) and on which the pulleys (13) are made to roll in order to cross it, this rolling surface (12) being inclined in the direction of the cable (13) on the said extensions, characterized in that each of the said extensions (14, 15) also possesses at least one branch (17, 19) which extends laterally and along the cable (13) and which forms a rolling surface or ramp which extends the rolling surface of the said fastening part, in such a way that the pulleys (13), by tangential contact, come onto or leave the rolling surface or ramp of the branches (17,19) of the said extensions (14, 15) at or near their end.

2. Fastening device according to Claim 1, characterized in that each of the said extensions (14, 15) possesses two branches (16, 17; 18, 19) which extend on either side of the cable (2) laterally and along the latter, these two branches forming the said rolling surface or ramp which extends the rolling surface of the said fastening part.

3. Fastening device according to either of the preceding claims, characterized in that the surface of the said extensions and of their branches which is adjacent to the cable (2) is concave, so that it substantially matches the shape of the cable.

4. Fastening device according to any one of the preceding claims, characterized in that the shape of the rolling surface of the said branches (17, 19) corresponds, perpendicularly to the cable (2), to the shape of the rolling surface (12) of the said fastening part (5, 6, 8).

5. Fastening device according to any one of the preceding claims, characterized in that the said fastening part is formed by the arms of tongs (3), whose end arms (5, 6), in the direction of the cable, are equipped with the said extensions (14, 15).
